# EUROPÄISCHE PATENTANMELDUNG

(11) **EP 4 494 806 A1**
(43) Veröffentlichungstag der Anmeldung: **22.01.2025**
(21) Anmeldenummer: 24179506.1
(22) Anmeldetag: 03.06.2024
(51) Int. Cl.: B23P 5/00, A44C 17/04

(54) **KORNEISEN**

(30) Priorität: 21.07.2023 DE 102023119340
(71) Anmelder: Gebr. Brasseler GmbH & Co. KG, 32657 Lemgo (DE)
(72) Erfinder: Kicinski, Marcel, 32657 Lemgo (DE); Pries, Thomas, 32657 Lemgo (DE); Klassen, Andreas, 32657 Lemgo (DE)
(74) Vertreter: Hoefer & Partner Patentanwälte mbB

(57) **Zusammenfassung**

Die Erfindung betrifft Korneisen (1) zur Bearbeitung von Haltearmen (2) von Schmuckstücken (4). Das Korneisen (1) umfasst einen zylinderförmigen Schaft (11) und einen Kopf (12). Dabei umfasst der Kopf (12) einen zylinderförmigen Abschnitt (13) und einen Übergangsabschnitt (14). Der Schaft (11) und der Kopf (12) sind entlang einer gemeinsamen Mittelachse (X - X) angeordnet. Dabei ist der Außendurchmesser (11a) des Schafts (11) größer als der Außendurchmesser (13a) des zylinderförmigen Abschnitts (13). Des Weiteren ist der zylinderförmige Abschnitt (13) an einem ersten Ende (15) des Korneisens (1) angeordnet ist, wobei der Übergangsabschnitt (14) zwischen dem zylinderförmigen Abschnitt (13) und dem Schaft (11) angeordnet ist. Der Kopf (12) am ersten Ende (15) weist stirnseitig eine Vertiefung (16) auf.

## Beschreibung

Die Erfindung betrifft ein Korneisen zur Bearbeitung von Haltearmen von Schmuckstücken, sowie eine Anordnung mit einem Rotationswerkzeug und einem Korneisen.

Im Juwelierhandwerk werden Schmucksteine, insbesondere Diamanten, mittels drahtförmiger Haltearme aus Edelmetall, sog. Krappen, in einer Krappenfassung, z.B. um einen Ring, gehalten. Die Krappen umfassen den Edelstein in gleichmäßige Abständen, beispielsweise eine Dreier-, Vierer- oder Sechser-Krappenfassung, so dass insbesondere Licht von den Seiten bzw. einer Unterseite des Schmucksteins in diesen fallen kann und insbesondere bei Diamanten eine ansprechende Lichtreflexion erreicht wird. Um den Lichteinfall nicht zu beeinträchtigen und ein filigranes Erscheinungsbild zu ermöglichen, weisen die Krappen zum Teil sehr feine Strukturen auf. Die einzelnen Krappen müssen nach dem Einsetzen des Steins umgebogen werden, um diesen zu fixieren. Dies wird bisher mit Korneisen gemacht, welche eine dünne Spitze mit einer Vertiefung aufweisen, dessen Durchmesser an die Form der Krappen angepasst ist. Bisherige Korneisen, wie beispielsweise in der DE 10 2013 01 1607 A1 beschrieben, weisen eine kegelförmige Spitze auf. Diese ermöglicht kein Nachschliefen der Spitze, da sich dadurch dessen Durchmesser verändern würde und somit eine präzise Bearbeitung der Krappen verhindert wird. Des Weiteren ist die Sicht auf das Werkstück und die Handhabbarkeit durch die kegelförmige Spitze eingeschränkt. Nachdem die Krappen umgebogen sind, werden diese häufig in einem weiteren Arbeitsschritt nachgeschliffen, wozu beispielsweise ein Hohlbohrer zum Einsatz kommt. Diese spanende Nachbearbeitung resultiert in einem erhöhten Materialbedarf.

Es ist daher Aufgabe der vorliegenden Erfindung, ein Korneisen und eine Anordnung mit Rotationswerkzeug zur Bearbeitung von Haltearmen von Schmuckstücken bereitzustellen, welches bei einfachem Aufbau und einfacher, kostengünstiger Herstellbarkeit eine vereinfachte Handhabung und verbesserte Standzeit aufweist. Des Weiteren soll eine vereinfachte und schnellere Nachbearbeitung der Haltearme ermöglicht werden.

Die Lösung dieser Aufgabe erfolgt mit einem Korneisen mit den Merkmalen des Anspruchs 1 und einer Anordnung mit den Merkmalen des Anspruchs 13. Die Unteransprüche zeigen bevorzugte Weiterbildungen der Erfindung.

Das erfindungsgemäße Korneisen mit den Merkmalen des Anspruchs 1 weist demgegenüber den Vorteil auf, dass das Korneisen nachgeschliffen werden kann. Somit kann die Standzeit des Korneisens verbessert werden und Kosten für neue Korneisen eingespart werden. Des Weiteren erhöht ein dauerhaft scharfes Korneisen die Bearbeitungsqualität der Haltearme des Schmuckstücks. Das erfindungsgemäße Korneisen weist einen zylinderförmigen Schaft und einen Kopf auf, welche entlang einer gemeinsamen Mittelachse angeordnet sind. Über den zylinderförmigen Schaft kann das Korneisen in ein Werkzeug eingespannt und rotierbar betrieben werden. Der Kopf des Korneisens umfasst einen zylinderförmigen Abschnitt, welcher an einem ersten Ende des Korneisens angeordnet ist, und einen Übergangsabschnitt, welcher zwischen dem zylinderförmigen Abschnitt und dem Schaft angeordnet ist. Dabei weist der zylinderförmige Abschnitt einen kleineren Außendurchmesser auf als der Schaft des Korneisens. Des Weiteren weist der Kopf am ersten Ende eine stirnseitige Vertiefung auf. Das erste Ende bildet somit die Spitze des Korneisens, mit welcher Haltearme bearbeitet werden können. Der zylinderförmige Abschnitt erlaubt ein Nachschleifen der stirnseitigen Vertiefung an der Spitze des Korneisens, ohne dass sich der Durchmesser des zylinderförmigen Abschnitts am ersten Endes verändert.

Vorzugsweise weist der Übergangsabschnitt eine konkave Mantelfläche auf. Die konkave Mantelfläche des Übergangsabschnitts liegt vorzugsweise tangential an dem zylinderförmigen Abschnitt an und krümmt sich von der Mittelachse weg. Somit weist das Korneisen einen schmalen Kopf im Bereich des ersten Endes auf, der eine einfache Bearbeitbarkeit und verbesserte Sicht auf das Werkstück ermöglicht. Die zum zylindrischen Schaft hin zunehmende Krümmung ermöglicht weiterhin gute mechanische Eigenschaften des Korneisens.

Weiter bevorzugt ist die Vertiefung kegelförmig. Eine kegelförmige Vertiefung ermöglicht durch ihre definierten Flanken eine präzise Bearbeitung der Haltearme.

Besonders bevorzugt ist eine Spitze der kegelförmigen Vertiefung abgerundet. Dies ermöglicht durch den fließenden Übergang zur kegelförmigen Vertiefung eine flüssige Bearbeitung der Haltearme.

Weiter bevorzugt liegt der Öffnungswinkel der kegelförmigen Vertiefung zwischen 100 und 130°, insbesondere zwischen 115° und 125°. Besonders bevorzugt beträgt der Öffnungswinkel der kegelförmigen Vertiefung 120°.

Vorzugsweise ist das Korneisen eingerichtet in ein Rotationswerkzeug eingespannt zu werden. Die erfindungsgemäße Geometrie ermöglicht eine gleichzeitige Verwendung des Korneisens zum Umformen der Haltearme und zum Polieren der Haltearme, indem das Korneisen schnell von dem Rotationswerkzeug um die Mittelachse des Korneisens rotiert wird. Somit kann die Spitze des Haltearms ohne eine spanende Bearbeitung abgerundet und/oder poliert werden, wodurch der Materialverlust des zu bearbeitenden Materials reduziert werden kann. Da das Material häufig ein Edelmetall ist, können somit die Kosten in der Herstellung merklich reduziert werden und zu einer nachhaltigen Materialverwendung beigetragen werden. Der Betrieb des Korneisens in einem Rotationswerkzeug wird erst durch den zylinderförmigen Abschnitt und die Möglichkeit zum Nachschleifen der Spitze ohne eine Änderung des Durchmessers der Spitze möglich, da der Werkzeugverschleiß des rotierenden Korneisens erhöht ist. Das rotierende Korneisen ermöglicht ferner eine Bearbeitung der Krappen mit reduziertem Kraftaufwand.

Vorzugsweise weist der zylinderförmige Abschnitt eine Länge zwischen 0,4 mm und 0,7 mm auf. Insbesondere beträgt die Länge des zylinderförmigen Abschnitts 0,5 mm. Diese Länge ermöglicht ein vielfaches Nachschleifen der Spitze, ohne dass aufgrund eines zu langen zylinderförmigen Abschnitts die mechanischen Eigenschaften des Korneisens nachlassen.

Weiter bevorzugt weist der Kopf eine Länge von 3,2 mm und 6,7 mm auf. Dabei nimmt die Länge des Kopfes mit abnehmendem Durchmesser des zylinderförmigen Abschnitts zu. Somit kann ein gleichmäßiger Übergang zwischen dem zylinderförmigen Schaft und dem zylinderförmigen Abschnitt des Kopfes ermöglicht werden.

Vorzugsweise beträgt die Länge des Korneisens 40 mm bis 50 mm. Durch diese vergleichsweise kurze Länge des Korneisens wird der Weg minimiert, welcher der Juwelier mit dem Handgelenk bei der Bearbeitung der Haltearme ausführen muss. Folglich ermöglicht die Länge des Korneisens zwischen 40 mm und 50 mm eine angenehme und gelenkschonende Handhabung des Korneisens.

Der Schaft des Korneisens weist vorzugsweise einen Außendurchmesser zwischen 2 mm und 2,6 mm auf. Insbesondere beträgt der Außendurchmesser des Schafts 2,35 mm, so dass er in einem 104-HP Aufnahme eines Rotationswerkzeugs angeordnet werden kann.

Das Verhältnis vom Außendurchmesser des zylinderförmigen Abschnitts zum Außendurchmesser des Schafts liegt vorzugsweise zwischen 0,16 und 0,6. Somit ermöglicht der zylinderförmige Abschnitt mit der Vertiefung im erfindungsgemäßen Bereich die Bearbeitung von sehr feinen drahtförmigen Haltearmen bis hin zu größeren Haltearmen.

Das Verhältnis vom Außendurchmesser des zylinderförmigen Abschnitts zum Durchmesser der Vertiefung liegt vorzugsweise zwischen 1,03 und 1,2. Der Durchmesser der Vertiefung ist in einer Ebene an der Stirnfläche am ersten Ende des Korneisens definiert. Durch das erfindungsgemäße Verhältnis weist das Korneisen einen dünnen Randbereich an der Spitze zwischen dem zylinderförmigen Abschnitt und der Vertiefung auf. Der dünne Randbereich ermöglicht eine präzise Bearbeitung der Haltearme.

Das Korneisen ist vorzugsweise aus Hartmetall oder rostfreiem Stahl hergestellt.

Des Weiteren wird eine Anordnung zur Bearbeitung von Haltearmen von Schmuckstücken gemäß Anspruch 13 beansprucht. Die Anordnung umfasst ein Korneisen, wie zuvor beschrieben, und ein Rotationswerkzeug. Dabei ist der Schaft des Korneisens in einer Werkzeugaufnahme des Rotationswerkzeugs angeordnet. Die erfindungsgemäße Anordnung ermöglicht somit sowohl eine umformende Bearbeitung von Haltearmen von Schmuckstücken, als auch das Polieren der Haltearme, indem das Korneisen vom Rotationswerkzeug schnell um die Mittelachse des Korneisens rotiert wird.

Weitere Einzelheiten, Vorteile und Merkmale der vorliegenden Erfindung ergeben sich aus nachfolgender Beschreibung von Ausführungsbeispielen anhand der Zeichnung. Es zeigt:
Fig. 1 schematisch ein Korneisen zur Bearbeitung von Haltearmen nach dem Stand der Technik,
Fig. 2 schematisch ein Korneisen zur Bearbeitung von Haltearmen nach einer bevorzugten Ausführungsform der Erfindung,
Fig. 3 eine schematische Seitenansicht des Korneisens nach der bevorzugten Ausführungsform, und
Fig. 4 eine schematische detaillierte Schnittansicht der Spitze des Korneisens nach der bevorzugten Ausführungsform.

Fig. 1 zeigt ein Korneisen 1 nach dem Stand der Technik, welches benutzt wird, um Haltearme 2 eines Schmuckstücks 4 umzuformen. Durch das Umformen der Haltearme 2 können Steine 3 oder andere Gegenstände am Schmuckstück 4 fixiert werden. In Figur 1 ist ein Ausschnitt eines Schmuckstücks 4 dargestellt, welcher vier geschliffene Schmucksteine 3 in einer Fassung zeigt. Um jeden Stein 3 sind jeweils vier Haltearme 2 angeordnet, welche im Ausgangszustand ein Einsetzen der Steine 3 in das Schmuckstück 4 ermöglichen. Nach dem Einsetzen können die Haltearme 2 mit Hilfe des Korneisens 1 in Richtung der Steine 3 umgeformt werden, um die Steine 3 zu fixieren. Die Haltearme 2 können, wie in Figur 1 und Figur 2, die Form eines Polyeders haben oder beispielsweise drahtförmig sein. Die Haltearme bestehen vorzugsweise aus dem Grundmaterial des Schmuckstücks 4, welches insbesondere ein Edelmetall wie Silber, Gold oder Platin ist. Der Durchmesser der Spitze des Korneisens 1 ist vorzugsweise an die Größe und Form der Haltearme 2 angepasst. Nach dem Umformvorgang mit dem Korneisen 1 können die Haltearme 2 in einem Arbeitsschritt nachbearbeitet werden, z.B. abgerundet und poliert.

Das Korneisen 1 nach dem Stand der Technik weist einen kegelförmigen Kopf auf, welcher sich von einer Spitze aus zu einem Schaft hin konstant verbreitert. Dadurch, dass sich die Spitze direkt verbreitert verdeckt sie in Figur 1 die Sicht auf zwei Haltearme 2. Des Weiteren ist es bei einer verschlissenen Spitze des Korneisens 1 nach dem Stand der Technik nicht möglich das Korneisen 1 nachzuschleifen.

Nachfolgend wird ein Korneisen 1 gemäß einem bevorzugten Ausführungsbeispiel der Erfindung unter Bezugnahme auf die Fig. 2 bis Fig. 4 im Detail beschrieben.

Fig. 2 zeigt das Schmuckstück 4 aus Figur 1 mit vier Steinen 3, welche jeweils von vier Haltearmen 2 umgeben sind. Anstelle des Korneisens 1 nach dem Stand der Technik, ist in Figur 2 ein Kopf 12 des erfindungsgemäßen Korneisens 1 dargestellt.

Im Gegensatz zur Korneisen 1 nach dem Stand der Technik, welches einen kegelförmigen Kopf 12 aufweist, umfasst der erfindungsgemäße Kopf 12 des Korneisens einen zylinderförmigen Abschnitt 13 und einen Übergangsabschnitt 14. Somit kann der Kopf 12 des Korneisens 1 im Bereich eines ersten Endes 15 schmaler ausgeführt sein, wodurch die Sicht auf das zu bearbeitende Schmuckstück 4 verbessert ist. Der zylinderförmige Abschnitt 13 ermöglicht ein Nachschleifen des Korneisens 1, wenn dieses stumpf wird.

Die Mantelfläche des Übergangsabschnitts 14 ist konkav in Richtung einer Mittelachse X - X gewölbt. Dabei liegt die Mantelfläche des Übergangsabschnitts 14 tangential an der Mantelfläche des zylinderförmigen Abschnitts 13 an, so dass der zylinderförmige Abschnitt 13 fließend in den Übergangsabschnitt 14 übergeht.

Figur 3 zeigt eine schematische Seitenansicht des ganzen Korneisens 1 nach der bevorzugten Ausführungsform. An den Kopf 12 des Korneisens 1 schließt sich ein zylinderförmiger Schaft 11 an. Der Schaft 11 und der Kopf 12 sind entlang einer gemeinsamen Mittelachse X - X angeordnet. Dabei ist der Schaft 11 des Korneisens 1 in Figur 3 gekürzt dargestellt.

Ein Außendurchmesser 13a des zylinderförmigen Abschnitts 13 ist vorzugsweise 0,1- bis 0,6-mal kleiner als ein Außendurchmesser 11a des Schafts 11. Im gezeigten Ausführungsbeispiel beträgt die Länge 13b des zylinderförmigen Abschnitts 0,5 mm. Dabei ist der Schaft 11 des Korneisens 1 vorzugsweise als 104-HP Schaft mit einem Außendurchmesser 11a von 2,35 mm ausgeführt, so dass das Korneisen 1 in ein Rotationswerkzeug eingespannt werden kann. Der Schaft ist vorzugsweise gedreht und weist eine gemittelte Rautiefe Rz von 4 auf.

Das Einspannen des Korneisens 1 in ein Rotationswerkzeug ermöglicht eine reguläre Verwendung des Korneisens 1 zum Umformen der Haltearme 2 mit dem Rotationswerkzeug als Handstück. Zusätzlich ermöglicht die erfindungsgemäße Form des Korneisens 1 das nachträgliche Abrunden und/oder Polieren der Haltearme 2, indem das Korneisen 1 durch das Rotationswerkzeug in eine rotierende Bewegung um dessen Mittelachse X - X versetzt wird. Dies ist bei rotierendem Korneisen mit reduziertem Kraftaufwand möglich.

Das Korneisen 1 ist vorzugsweise aus einem Werkzeugstahl für Kaltarbeit gefertigt, wie beispielsweise dem Werkstoff DIN/EN-1.2516, welcher sich durch eine hohe Verschleißfestigkeit und Härte auszeichnet. Der Werkzeugstahl ist vorzugsweise gehärtet und geglüht und weist eine Vickershärte von 810+30 HV auf. Alternativ kann das Korneisen 1 aus Hartmetall gefertigt sein.

Das Korneisen 1 weist vorzugsweise eine Länge 1b von 40 mm bis 50 mm auf. Durch die vergleichsweise geringe Länge 1b kann der Weg minimiert werden, den der Juwelier beim Umformen der Haltearme 2 mit dem Handgelenk ausführen muss, was in einem angenehmeren und Gelenkschonenden Arbeitsablauf resultiert.

Der Kopf 12 des Korneisens 1 weist vorzugsweise eine Länge 12b zwischen 3,2 mm und 6,7 mm auf und ist vorzugsweise abhängig vom Außendurchmesser 13a des zylindrischen Abschnitts 13. Je kleiner der Außendurchmesser 13a des zylindrischen Abschnitts 13 ausfällt, desto länger ist die Länge 12b des Kopfes 12.

Figur 4 zeigt eine vergrößerte Schnittansicht des Korneisens 1 aus Figur 3 im Bereich des ersten Endes 15. Dabei ist am ersten Ende 15 stirnseitig im zylinderförmigen Abschnitt 13 eine Vertiefung 16 angebracht.

Die Vertiefung 16 ist kegelförmig, wobei eine Spitze 18 der kegelförmigen Vertiefung 16 abgerundet ist. Die Spitze 18 der Vertiefung 16 ist vorzugsweise auf der Mittellinie X - X angeordnet. Die Spitze 18 geht kontinuierlich in die kegelförmige Vertiefung 16 über.

Der Öffnungswinkel 16c zwischen den gegenüberliegenden Bereichen der kegelförmigen Vertiefung 16 beträgt vorzugsweise 120°.

Zwischen einem maximalem Durchmesser 16a der Vertiefung 16 und dem Außendurchmesser 13a des zylinderförmigen Abschnitts 13 liegt vorzugsweise ein schmaler ringförmiger Randbereich 17 vor. Die Breite des Randbereichs 17 ist durch das Verhältnis zwischen dem Durchmesser 16a der Vertiefung 16 und dem Außendurchmesser 13a des zylinderförmigen Abschnitts 13 definiert. Dabei ist der Außendurchmesser 13a des zylinderförmigen Abschnitts 13 vorzugsweise 1,03- bis 0,2-mal größer als der maximale Durchmesser 16a der Vertiefung 16, so dass der resultierende schmale Randbereich 17 eine präzise Bearbeitung der Haltearme 2 ermöglicht, ohne abzurutschen.

Neben der vorstehenden schriftlichen Beschreibung der Erfindung wird zu deren ergänzender Offenbarung hiermit explizit auf die zeichnerische Darstellung der Erfindung in den Figuren Bezug genommen.

### Bezugszeichenliste

- 1: Korneisen
- 1b: Länge des Korneisens
- 2: Haltearm
- 3: Stein
- 4: Schmuckstück
- 11: Zylinderförmiger Schaft
- 11a: Außendurchmesser des Schafts
- 12: Kopf
- 12b: Länge des Kopfes
- 13: Zylinderförmiger Abschnitt
- 13a: Außendurchmesser des zylinderförmigen Abschnitts
- 13b: Länge des zylinderförmigen Abschnitts
- 14: Übergangsabschnitt
- 15: Erstes Ende
- 16: Vertiefung
- 16a: Durchmesser der Vertiefung
- 16c: Öffnungswinkel
- 17: Randbereich
- 18: Spitze einer Vertiefung
- X - X: Mittelachse

## Patentansprüche

1. Korneisen (1) zur Bearbeitung von Haltearmen (2) von Schmuckstücken (4), umfassend:
• einen zylinderförmigen Schaft (11) und
• einen Kopf (12), welcher einen zylinderförmigen Abschnitt (13) und einen Übergangsabschnitt (14) umfasst,
• wobei der Schaft (11) und der Kopf (12) entlang einer gemeinsamen Mittelachse (X - X) angeordnet sind,
• wobei der Außendurchmesser (11a) des Schafts (11) größer ist als der Außendurchmesser (13a) des zylinderförmigen Abschnitts (13).
• wobei der zylinderförmige Abschnitt (13) an einem ersten Ende (15) des Korneisens (1) angeordnet ist,
• wobei der Übergangsabschnitt (14) zwischen dem zylinderförmigen Abschnitt (13) und dem Schaft (11) angeordnet ist, und
• wobei der Kopf (12) am ersten Ende (15) stirnseitig eine Vertiefung (16) aufweist.

2. Korneisen (1) nach Anspruch 1, wobei der Übergangsabschnitt (14) eine konkave Mantelfläche aufweist.

3. Korneisen (1) nach einem der vorherigen Ansprüche, wobei die Vertiefung (16) kegelförmig ist.

4. Korneisen (1) nach Anspruch 3, wobei eine Spitze (18) der kegelförmigen Vertiefung (16) abgerundet ist.

5. Korneisen (1) nach Anspruch 3 oder 4, wobei der Öffnungswinkel (16c) der kegelförmigen Vertiefung (16) zwischen 100° und 130° liegt, insbesondere zwischen 115° und 125°, weiter beträgt der Öffnungswinkel (16c) insbesondere circa 120°.

6. Korneisen (1) nach einem der vorherigen Ansprüche, wobei das Korneisen (1) eingerichtet ist in ein Rotationswerkzeug eingespannt zu sein.

7. Korneisen (1) nach einem der vorherigen Ansprüche, wobei der zylinderförmige Abschnitt (13) eine Länge (13b) zwischen 0,4 mm und 0,7 mm aufweist, insbesondere von 0,5 mm.

8. Korneisen (1) nach einem der vorherigen Ansprüche, wobei der Kopf (12) eine Länge (12b) zwischen 3,2 mm und 6,7 mm aufweist.

9. Korneisen (1) nach einem der vorherigen Ansprüche, wobei das Korneisen (1) eine Länge (1b) zwischen 40 mm und 50 mm aufweist.

10. Korneisen (1) nach einem der vorherigen Ansprüche, wobei der Schaft (11) einen Außendurchmesser (11a) zwischen 2 mm und 2,5 mm aufweist, insbesondere von 2,35 mm.

11. Korneisen (1) nach einem der vorherigen Ansprüche, wobei das Verhältnis von einem Außendurchmesser (13a) des zylinderförmigen Abschnitts (13) zum Außendurchmesser (11a) des Schafts (11) zwischen 0,16 und 0,6 liegt.

12. Korneisen (1) nach einem der vorherigen Ansprüche, wobei das Verhältnis vom Außendurchmesser (13a) des zylinderförmigen Abschnitts (13) zu einem Durchmesser (16a) der Vertiefung (16) zwischen 1,03 und 1,2 liegt.

13. Korneisen (1) nach einem der vorherigen Ansprüche, **dadurch gekennzeichnet, dass** es aus Hartmetall gefertigt ist.

14. Anordnung zur Bearbeitung von Haltearmen (2) von Schmuckstücken (4), umfassend:
• ein Korneisen (1), nach einem der vorherigen Ansprüche, und
• ein Rotationswerkzeug,
• wobei ein Schaft (11) des Korneisens (1) in einer Werkzeugaufnahme des Rotationswerkzeugs angeordnet ist.
